# EUROPÄISCHE PATENTSCHRIFT

(11) **EP 1 034 057 B1**
(45) Veröffentlichungstag und Bekanntmachung des Hinweises auf die Patenterteilung: **03.09.2003**
(21) Anmeldenummer: 98954188.3
(22) Anmeldetag: 11.09.1998
(51) Int. Cl.: B22D 11/06

(54) **VERFAHREN ZUM ANGIESSEN EINES ENDABMESSUNGSNAHEN METALLBANDES**
METHOD FOR START UP OF CASTING A METAL STRIP WHICH IS CLOSE TO FINAL DIMENSIONS
PROCEDE DE DEMARRAGE POUR LA COULEE D'UNE BANDE METALLIQUE AUX DIMENSIONS VOISINES DES DIMENSIONS FINALES

(30) Priorität: 13.10.1997 DE 19746728
(43) Veröffentlichungstag der Anmeldung: 13.09.2000
(73) Patentinhaber: SMS Demag AG, 40237 Düsseldorf (DE); Salzgitter AG, 38239 Salzgitter (DE)
(72) Erfinder: URLAU, Ulrich, D-47445 Moers (DE); KROOS, Joachim, D-38527 Meine (DE); SCHOLZ, Reinhard, D-38678 Clausthal-Zellerfeld (DE); SPITZER, Karl-Heinz, D-38678 Clausthal-Zellerfeld (DE)
(74) Vertreter: Meissner, Peter E., Dipl.-Ing.
(86) Internationale Anmeldenummer: DE9802763
(87) Internationale Veröffentlichungsnummer: WO99019098

(56) Entgegenhaltungen:
- EP-A- 0 490 034
- EP-A- 0 534 174
- DE-A- 4 344 953

## Beschreibung

Die Erfindung betrifft ein Verfahren zum Angießen eines endabmessungsnahen Metallbandes, bei dem die Schmelze, insbesondere Stahl, über ein Schmelzenzufuhrgefäß in einer Eingießkammer eines siphonartigen Gefäßes und von dieser Eingießkammer über eine mit Unterdruck beaufschlagten Hauptkammer mittels einer Gießdüse auf ein gekühltes Transportband geführt wird.

Aus DE 43 44 953 ist ein Verfahren einschließlich der dazu erforderlichen Vorrichtung zum Angießen eines endabmessungsnahen Metallbandes bekannt, bei dem in der Gießdüse in der Nähe der Mündung ein Absperrelement vorgesehen ist, mit dem die Gießdüse absperrbar ist und beim Angießen schlitzförmig geöffnet wird.

In der rauhen Umgebung sind Absperrelemente extrem hohen Belastungen ausgesetzt und daher wartungsintensiv. Weiterhin ist eine qualifiziertes Bedienungspersonal erforderlich, um das richtige Programm der schlitzförmigen Öffnung im Abgießkanal zu fahren.

Die Erfindung hat sich das Ziel gesetzt, ein Verfahren zum Angießen eines endabmessungsnahen Metallbandes zu schaffen, das ein sicheres Anfahren der Bandgießanlage ermöglicht.

Die Erfindung erreicht dieses Ziel durch die Merkmale des Verfahrensanspruches 1.

Die Unteransprüche 2 bis 6 gestalten das Verfahren nach Anspruch 1 in zweckmäßiger Weise aus.

Erfindungsgemäß werden bei einem siphonartigen Gefäß die Eingießkammer und damit die Hauptkammer so weit gefüllt, bis die flüssige Schmelze über den Siphonscheitel in die Gießdüse strömt. Beim Abströmen der Schmelze über die Kanalunterseite der Gießdüse wird der Schmelzenstrom in der Weise durch die Gießdüse geführt, daß sich ihr Querschnitt pfropfenartig verschließt.

Hierzu können Mittel vorgesehen sein, die den flächenförmig abströmenden Schmelzenstrom in Form einer Sprungschanze so umlenken, daß sich im Gießkanal ein Pfropfen bildet. Die Umlenkung kann auch durch Einschalten eines außerhalb der Gießdüse angeordneten Magneten hervorgerufen werden.

Zur Bildung des Pfropfens im Mündungsbereich der Gießdüse wird vorgeschlagen, die Mündung so auszugestalten, daß im wesentlichen durch eine definierte Beabstandung der Kanaloberseite der Gießdüse beim Auftreffen des Schmelzenstromes auf den Obertrum des Endlosbandes in der Weise umgelenkt wird, daß sich kurzfristig die gesamte Mündung mit Schmelze füllt und einen Pfropfen bildet.

Der Pfropfen wird durch den beim Anfahren an die Hauptkammer angeschlossene Vakuumpumpe erzeugten Unterdruck gehalten und durch die nachfließende Schmelze vergrößert, wobei ein geringer Teil der Schmelze auf das Endlosband abgegeben wird. Nachdem bezüglich des Schmelzenstromes eine sichere hydraulische Verbindung zwischen dem Einlauf in die Eingießkammer und dem Auslauf über die Mündung des Gießkanals gegeben ist, wird der Unterdruck so eingestellt, daß die Hauptkammer ausreichend mit Schmelze versorgt ist und der Pegel in der Eingießkammer geringfügig über der Höhe des gegossenen Bandes gehalten wird. Nach Stabilisierung der Gießverhältnisse kann die Unterdruckeinrichtung abgeschaltet werden, wobei sie nur noch bei eventuellen Leckagen zum Einsatz kommt. Die gesamte Regelung der Schmelzenzuführung wird unmittelbar über die Pegelmessung in der Eingießkammer oder die Höhenstandsmessung des fertigen Bandes durchgeführt

Bei Einsatz einer sprungschanzenähnlichen Erhöhung an der Kanalunterseite wird diese in der Weise ausgestaltet, daß sie während des Normalbetriebes die Schmelzenströmung nicht behindert, bei Gießbeginn aber eine sichere Pfropfenbildung bewirkt.

Soweit sich der Pfropfen ausschließlich im Mündungsbereich bilden soll, wird dies durch einen vorgebbaren Abstand der Mündung der Kanaloberseite gesichert.

Die Zeichnungen zeigen eine nicht erfindungsgemäße Einrichtung, die für die Durchsführung des Verfahrens gemäß Erfindung verwendet werden könnte.
- Figur 1: die Abfolge beim Angießen
- Figur 2: Mittel zum Umlenken des Schmelzenstroms im Gießkanal
- Figur 3: Mittel zum Umlenken im Mündungsbereich des Gießkanals.

Die Figuren 1.1 bis 1.3 zeigen ein Schmelzenzuführgefäß 11, an dessen Boden ein Tauchausguß 12 angeschlossen ist, dessen Einströmöffnung durch einen Stopfen 13 verschließbar ist.

Der Tauchausguß 12 ragt in ein siphonartiges Gefäß 21, welches eine Eingießkammer 22 und durch eine Trennwand 23 getrennt eine Hauptkammer 24 besitzt, an die eine Gießdüse 25 angeschlossen ist.

Der Gießdüse 25 nachgeschaltet ist eine Bandeinrichtung mit einem Endlosband 31, welches eine angetriebene Rolle 32 und eine Umlenktrommel 33 besitzt.

Die Hauptkammer 24 ist mit einer Vakuumpumpe 41 verbunden, die ebenso wie ein Druckmesser 73 mit einem Prozessor 71 in Verbindung steht. Der Prozessor 71 ist darüber hinaus mit einem Signalgeber für den Höhenstand des Bandes 72 und einem Aktuator 74 zur Steuerung des Stopfens 13 verbunden.

Bei der Figur 1 ist dargestellt, wie die Schmelze S vom Schmelzenzuführgefäß 11 in die Eingießkammer 22 und gleichzeitig in die Hauptkammer 24 strömt und dabei den Siphonscheitel K überströmt. Beim Abfließen in den Gießkanal 26 trifft der Schmelzenstrom auf eine Sprungschanzenförmige Erhöhung 51 und wird dabei in der Weise abgelenkt, daß ein Pfropfen innerhalb des Gießkanals 26 entsteht. Durch die im Betrieb befindliche Pumpe 41 wird ein Vakuum erzeugt, welches den Pfropfen vergrößert und allmählich den Gießkanal 26 füllt. Die weitere Erhöhung des Unterdrucks wird wie in Figur 1.3 gezeigt, die Hauptkammer 24 weitgehend mit Schmelze S gefüllt und in der Eingießkammer 22 der Schmelzenpegel abgesenkt. Bei Erreichen eines stationären Zustandes der Bandhöhe sowie des Pegels wird die Pumpe 41 abgestellt.

Die Figuren 2.1 bis 2.3 zeigen Mittel zum Umlenken des Schmelzenstromes im Gießkanal. In der Figur 2.1 ist dabei eine Sprungschanzenförmige Erhöhung 51 vorgesehene, die im Querschnitt als Halbkreis ausgestaltet ist mit einem Radius r.

In der Figur 2.2 ist der der Schmelze zugewandte Teil im Radius R ausgestaltet und der zur Mündung weisende Teil konisch augebildet. Durch diese Ausgestaltung wird der Schmelzenstrom definiert umgelenkt und die Pfropfenbildung sicher erreicht. Bei dem Normalbetrieb ist diese Erhöhung nur ein geringes und damit vernachlässigbares Hindernis im Gießkanal.

In der Figur 2.3 ist das Mittel zur Pfropfenbildung ein außerhalb des Gießkanals 26 angebrachter Magnet 56.

In den Figuren 3.1 und 3.2 werden Ausgestaltungen dargestellt, bei denen der Pfropfen im Mündungsbereich gebildet wird. In der Figur 3.1, sind skizzenhaft der Gießkanal 26 sowie die Kanalunterseite 27 und die Kanaloberseite 28 dargestellt, die im Mündungsbereich 29 eine Ausgestaltung aufweisen, bei der die Kanaloberseite 28 zum Obertrum 34 des Endlosbandes 31 einen Abstand H besitzt.

In der Figur 3.1 ist dargestellt, wie der Schmelzenstrom S auf den Obertrum 34 auftrifft und von dort zurückprallt und die Stirn der Kanaloberseite 28 trifft und damit im Mündungsbereich einen Pfropfen bildet.

In der Figur 3.2 läßt sich die Höhe H' deutlich verringern durch Anordnung einer Verlängerung 61. Diese Verlängerung 61 ist gemäß der Figur 3.2 formschlüssig an der Kanaloberseite 28 befestigt. Beim ersten Auftreffen des Schmelzenstroms S wird die Verlängerung 61 diesen umlenken um anschließend durch die Wärmeeinwirkung der Schmelze aufgeschmolzen zu werden und damit die komplette Höhe H für den Normalgießbetrieb freizugeben.

### Positionsliste

### Eingießen

- 11: Schmelzenzuführgefäß
- 12: Tauchausguß
- 13: Stopfen

### Siphon

- 21: Siphonartiges Gefäß
- 22: Eingießkammer
- 23: Trennwand
- 24: Hauptkammer
- 25: Gießdüse
- 26: Gießkanal
- 27: Kanalunterseite
- 28: Kanaloberseite
- 29: Mündung

### Bandeinrichtung

- 31: Endlosband
- 32: Angetriebene Umlenkroll
- 33: Umlenktrommel
- 34: Obertrum

### Vakuumeinrichtung

- 41: Vakuumpumpe

### Mittel

- 51: Sprungschanzenförmige Erhöhung
- 56: Magnet

### Kanalmündung

- 61: Verlängerung

### M+R Einrichtung

- 71: Prozessor
- 72: Höhenstandsmesser Band
- 73: Druckmesser
- 74: Aktuator

- K: Siphonscheitel
- S: Schmelze
- r: Radius Erhöhung
- R: Radius Sprungchance

## Patentansprüche

1. Verfahren zum Angießen eines endabmessungsnahen Metallbandes, bei dem die Schmelze, insbesondere Stahl, über ein Schmelzenzufuhrgefäß in einer Eingießkammer eines siphonartigen Gefäßes und von dieser Eingießkammer über eine mit Unterdruck beaufschlagten Hauptkammer mittels einer Gießdüse auf ein gekühltes Transportband geführt wird, **gekennzeichnet durch** folgende Schritte:
a) die Eingießkammer und die Hauptkammer werden bis zum Siphonscheitel gefüllt,
b) vor Überströmen der Schmelze über den Siphonscheitel wird die mit der Hauptkammer verbundene Unterdruckeinrichtung in Betrieb gesetzt,
c) nach Überströmen der Schmelze über den Siphonscheitel wird der Schmelzenstrom in der Weise **durch** die Gießdüse geführt, daß sich ihr Querschnitt pfropfenartig verschließt,
d) in Abhängigkeit von der Lage des in der Gießdüse befindlichen Pfropfens wird der Unterdruck erhöht, bis beim Schmelzenstrom eine hydraulische Verbindung zwischen Einlauf und Auslauf besteht und in einer Weise eingestellt, daß an der Mündung der Gießdüse Schmelze ausströmt,
e) anschließend wird der Schmelzenspiegel in der Eingießkammer auf einem Wert gehalten, für den gilt, daß der zufließende Schmelzenstrom gleich ist dem abfließenden Schmelzenstrom.

2. Verfahren nach Anspruch 1,
**dadurch gekennzeichnet,**
**daß** die Strömungsrichtung des Schmelzenstroms an einer vorgebbaren Stelle im Kanal der Gießdüse zur Bildung des Pfropfens spontan geändert wird.

3. Verfahren nach Anspruch 2,
**dadurch gekennzeichnet,**
**daß** die Änderung mechanisch erfolgt.

4. Verfahren nach Anspruch 2,
**dadurch gekennzeichnet,**
**daß** die Änderung durch ein magnetisches Feld hervorgerufen wird.

5. Verfahren nach Anspruch 1,
**dadurch gekennzeichnet,**
**daß** die Strömungsrichtung des Schmelzenstroms nach Verlassen der Gießdüse in der Weise umgelenkt wird, daß sich der Pfropfen im Mündungsbereich bildet.

6. Verfahren nach einem der vorgenannten Ansprüche,
**dadurch gekennzeichnet,**
**daß** nach Aufnahme des Gießbetriebes die Unterdruckeinrichtung abgeschaltet wird und
**daß** die Höhe des erzeugten Produktes erfaßt und über Aktuatoren unmittelbar zur Steuerung der das Schmelzenzufuhrgefäß verlassende Schmelzenmenge verwendet wird.

## Claims

1. Method for starting to cast a metal strip which is close to final dimensions, in which the melt, in particular steel, is routed via a melt supply vessel into a casting chamber of a siphon-like vessel and from this casting chamber via a main chamber, which is subjected to negative pressure, by means of a casting nozzle onto a cooled conveyor belt,
**characterised by** the following steps:
a) the casting chamber and the main chamber are filled up to the siphon apex,
b) before the melt overflows over the siphon apex the negative pressure device connected to the main chamber is put into operation,
c) after the melt has overflowed over the siphon apex the melt stream is routed through the casting nozzle such that its cross section closes like a stopper,
d) the negative pressure is increased in accordance with the position of the stopper located in the casting nozzle until there is a hydraulic connection between the inflow and the outflow of the melt stream and is adapted such that melt flows out at the mouth of the casting nozzle,
e) the melt level in the casting chamber is then maintained at a value at which the inflowing melt stream is equal to the melt stream flowing away.

2. Method according to Claim 1,
**characterised in**
**that** the direction of flow of the melt stream is spontaneously changed at a predeterminable point in the channel of the casting nozzle in order to form the stopper.

3. Method according to Claim 2,
**characterised in**
**that** the change takes place mechanically

4. Method according to Claim 2,
**characterised in**
**that** the change is produced by a magnetic field.

5. Method according to Claim 1,
**characterised in**
**that** the direction of flow of the melt stream is deflected after the latter leaves the casting nozzle such that the stopper forms in the mouth region.

6. Method according to any one of the preceding Claims,
**characterised in**
**that** the negative pressure device is turned off following the start of the casting operation, and
**that** the level of the produced product is detected and used via actuators directly to control the melt quantity leaving the melt supply vessel.

## Revendications

1. Procédé pour couler un feuillard métallique à proximité des dimensions finales, dans lequel la matière en fusion, en particulier de l'acier, est guidé par l'intermédiaire d'un récipient d'amenée de matière en fusion dans une chambre de coulée d'un récipient du type siphon et, de cette chambre de coulée, par l'intermédiaire d'une chambre principale alimentée en dépression, au moyen d'une buse de coulée sur une bande de transport refroidie,
**caractérisé par** les étapes suivantes :
a) la chambre de coulée et la chambre principale sont remplies jusqu'au sommet du siphon,
b) avant le débordement de la matière en fusion au-dessus du sommet du siphon, le dispositif à dépression relié à la chambre principale est mis en service,
c) après débordement de la matière en fusion au-dessus du sommet du siphon, le courant de matière en fusion est guidé à travers la buse de coulée de façon que sa section transversale se ferme à la manière d'un bouchon,
d) de façon dépendant de la position du bouchon se trouvant dans la buse de coulée, la dépression est augmentée jusqu'à ce que, lorsque la matière en fusion s'écoule, il existe une liaison hydraulique entre l'entrée et la sortie, et est réglée de façon que la matière en fusion sort à l'embouchure de la buse de coulée,
e) ensuite, la surface de la matière en fusion dans la chambre de coulée est maintenue à une valeur pour laquelle le courant de matière en fusion entrant est identique au courant de matière en fusion sortant.

2. Procédé selon la revendication 1,
**caractérisé en ce que** la direction d'écoulement du courant de matière en fusion est modifiée de façon spontanée en un endroit pouvant être prédéfini dans le canal de la buse de coulée pour former le bouchon.

3. Procédé selon la revendication 2,
**caractérisé en ce que** la modification est effectuée de façon mécanique.

4. Procédé selon la revendication 2,
**caractérisé en ce que** la modification est provoquée par un champ magnétique.

5. Procédé selon la revendication 1,
**caractérisé en ce que** la direction d'écoulement du courant de matière en fusion est changée après avoir quitté la buse de coulée de façon que le bouchon se forme dans la zone d'embouchure.

6. Procédé selon une des revendications précitées,
**caractérisé en ce que**, après achèvement de la coulée, le dispositif à dépression est coupé, et **en ce que** la hauteur du produit engendré est détectée et est utilisée, via des actionneurs, directement pour commander la quantité de matière en fusion quittant le récipient d'amenée de matière en fusion.
